# EUROPÄISCHE PATENTSCHRIFT

(11) **EP 0 501 193 B1**
(45) Veröffentlichungstag und Bekanntmachung des Hinweises auf die Patenterteilung: **30.08.1995**
(21) Anmeldenummer: 92101903.0
(22) Anmeldetag: 05.02.1992
(51) Int. Cl.: G08G 1/08, G08G 1/081

(54) **Verfahren für eine selbsttätige verkehrstechnische Koordinierung eines unabhängigen Knotenpunkt-Steuergeräts einer Strassenverkehrs-Lichtsignalanlage mit einem oder mehreren Nachbarknoten**
Method for the automatic coordination of an independent intersection traffic light control device with one or more neighbouring intersections
Méthode pour la coordination automatique d'un dispositif indépendant de commande de feux de signalisation d'un carrefour avec un ou plusieurs carrefours voisins

(30) Priorität: 26.02.1991 DE 4106024
(43) Veröffentlichungstag der Anmeldung: 02.09.1992
(73) Patentinhaber: SIEMENS AKTIENGESELLSCHAFT, 80333 München (DE)
(72) Erfinder: Böttger, Rolf, Dr.-Ing., W-8122 Penzberg (DE)

(56) Entgegenhaltungen:
- EP-A- 0 293 724

## Beschreibung

Verfahren für eine selbsttätige verkehrstechnische Koordinierung eines unabhängigen Knotenpunkt-Steuergeräts einer Straßenverkehrs-Lichtsignalanlage mit einem oder mehreren Nachbarknoten.

Die Erfindung bezieht sich auf ein Verfahren für eine selbsttätige verkehrstechnische Koordinierung gemäß dem Oberbegriff des Anspruchs 1.

In den Außenbereichen von Städten, wo die koordinierte Steuerung des Straßennetzes aufhört und die unabhängigen Signalanlagen der Straßenbauämter in den Vororten beginnen, gibt es immer größere Probleme mit der Verkehrsabwicklung. Die fehlende Koordinierung und die meist unterschiedlichen Signalumläufe führen zu einem sehr unbefriedigenden Verkehrsablauf. Im allgemeinen stehen weder eine Funkuhr in den Geräten noch Leitungen für eine Abstimmung zur Verfügung, so daß eine Koordinierung nicht möglich ist.

Aufgabe der Erfindung ist es daher, ein Verfahren zur Verbesserung der Steuerung eines unabhängigen Knotens anzugeben, welche selbsttätig zu einem gut angepaßten Betrieb der Lichtsignalanlage führt.

Diese Aufgabe wird bei einem eingangs genannten Verfahren mit den kennzeichnenden Merkmalen des Anspruchs 1 gelöst. Aus der hieraus gewonnenen und bewerteten Verkehrsintensität können periodische Erscheinungen mit bestimmter Zyklusdauer innerhalb des zufließenden Verkehrs erkannt werden.

Mit dem erfindungsgemäßen Verfahren wird durch systematische Analyse der vom benachbarten Knoten, der im allgemeinen eine koordinierte Steuerung aufweist, zufließende Verkehr festgestellt und dabei vorhandene, zyklisch auftretende Schwankungen in der Verkehrsstärke ermittelt und die Signifikanz dieser Zyklen mit statistischen Methoden untersucht. Dabei wird der ankommende Verkehr über einen längeren Meßzeitraum von beispielsweise mehreren Minuten in einem engen Zeitraster mit einer sehr kurzen Intervalldauer, beispielsweise 5 Sekunden, erfaßt. Dabei wird die Anzahl der Fahrzeuge pro Zeitintervall ermittelt und abgespeichert. Aus diesen Meßwerten erhält man so eine detaillierte Beschreibung des ankommenden Verkehrs über diesen Zeitraum, der anschließend auf zyklische Eigenschaften untersucht wird.

Zu diesem Zweck wird der betrachtete Meßzeitraum in Testzyklen mit gleicher Zykluszeit eingeteilt und die Elementar-Meßintervalle innerhalb eines jeden Testzyklus' von eins beginnend durchnumeriert. Danach werden die Meßwerte mit gleicher Intervallnummer innerhalb der Testzyklen aufsummiert, so daß eine zyklische Abbildung des gesamten Meßzeitraumes auf den gewählten Testzyklus entsteht, deren Mittelwert und Varianz charakteristische Größen für die betrachtete Zykluszeit der Testzyklen sind. Die Größe der Varianz stellt ein Maß für die zyklischen Eigenschaften des gemessenen, zufließenden Verkehrs bezogen auf die betrachtete Zykluszeit der Testzyklen dar. Nacheinander werden systematisch derartige Testzyklen-Abbildungen für verschiedene Zykluszeiten untersucht und die jeweils zugehörigen Mittelwerte und Varianzen bestimmt, so daß man einen Überblick in Form einer Art Spektrum gewinnt, welche zyklischen Eigenschaften und mit welcher Ausprägung im ankommenden Verkehr vorhanden sind.

Das erfindungsgemäße Verfahren hat den Vorteil, daß unabhängige Straßenkreuzungsgeräte automatisch eine koordinierte Steuerung der Lichtsignalanlage durchführen können, wenn aufgrund der Verkehrsmessung und Auswertung der auf den Knoten zukommenden Fahrzeuge, ein hinreichend signifikanter Zyklus festgestellt wurde. Zweckmäßigerweise wird die Erfassung der Fahrzeuge und die Ermittlung der Verkehrsintensität laufend durchgeführt und die Analyse in bestimmten Zeitabständen mit den neuen Meßwerten wiederholt, um eventuelle Änderungen der Verkehrsintensität bzw. der Fahrzeugzyklen zu erkennen und dementsprechend die Koordinierung anpassen zu können.

In einer Weiterbildung der Erfindung wird der Varianzwert jedes Testzyklus mit einem Kompensationsfaktor beaufschlagt. Dies hat seinen Grund darin, daß die Anzahl der Testzyklen bei der Einteilung des festen Meßzeitraums in Testzyklen wesentlich von der betrachteten Zykluszeit abhängt. Dementsprechend bestehen die einzelnen Meßwertsummen der Abbildung des Meßzeitraumes auf den jeweiligen Testzyklus aus unterschiedlich vielen Summanden: Bei großer Zykluszeit wenige Summanden, bei kleiner Zykluszeit viele. Dies überträgt sich auch auf die Mittelwerte: Sie sind bei kleinen Zykluszeiten größer als bei großen und dasselbe gilt auch für Varianzen. Um die Varianz-Größen für alle Zykluszeiten wirklich vergleichbar zu machen, führt man daher einen Kompensationsfaktor für die Varianz ein, der sich etwa umgekehrt proportional der Mittelwerte der Testzyklus-Abbildungen für die verschiedenen Zykluszeiten verhält. Die Varianz wird also bewertet, indem der jeweilige Varianzwert auf einen festen Mittelwert normiert wird, der einer bestimmten Zykluszeit, z.B. 60 sec., entspricht.

Dieses Verfahren arbeitet mit dem beschriebenen, verhältnismäßig einfachen, statistischen Filter sehr selektiv, solange die Intensität des zufließenden Verkehrs ungleichmäßig über einen Zyklus verteilt ist. Es müssen also feste Zeitbereiche mit großer und kleiner Verkehrsintensität gegeben sein, die sich zyklisch in gleichen Zeitabständen wiederholen, um einen Fahrzeugzyklus erkennen zu können. Dies ist in der Regel bei einem Verkehrsfluß der Fall, der eine signalgesteuerte Kreuzung verläßt, es sei denn, daß Einbieger- und Geradeausverkehr gleich stark sind und zu einem einzigen Verkehrsfluß verschmelzen, dessen Intensität dann gleichmäßig über einen Signalumlauf verteilt ist. In diesem Fall kann dann kein Fahrzeugzyklus erkannt werden und eine entsprechend koordinierte Steuerung ist auch nicht nötig. Die Lichtsignalanlage wird dann entweder eine verkehrsabhängige oder eine Festzeitsteuerung solange vornehmen, bis aufgrund der ständig wiederholten Analyse der laufenden Verkehrsintensität wieder ein zyklisches Verhalten ermittelt wird.

Anhand einer Zeichnung mit verschiedenen Diagrammen wird das erfindungsgemäße Verfahren kurz erläutert. Es zeigen
Fig. 1 Anzahl der Fahrzeuge pro Zeitintervall über den gesamten Meßzeitraum mit 7 Testzyklen zu je 50 sec,
Fig. 2 Fahrzeugsummen über diese 7 Testzyklen, Abbildung des Meßzeitraums auf den Testzyklus von 50 sec,
Fig. 3 Anzahl der Fahrzeuge pro Zeitintervall mit 4 Testzyklen zu je 90 sec,
Fig. 4 Fahrzeugsummen über diese 4 Testzyklen, Abbildung des Meßzeitraums auf den Testzyklus von 90 sec., und
Fig. 5 Fahrzeugsummen-Mittelwerte », -Varianzen v und kompensierte Varianzen v′ für Testzyklen mit unterschiedlichen Zykluszeiten.

In Fig. 1 ist die Anzahl z der gemessenen bzw. ermittelten Fahrzeuge pro Zeitintervall ti = 5 sec über den gesamten Meßzeitraum MZ = 6 min = 360 sec aufgetragen. Bei einem Meßzeitraum ME von 360 sec und einer Intervalldauer ti von 5 sec ergeben sich insgesamt 72 Intervalle. Dieses Diagramm zeigt einen bestimmten Fahrzeugzyklus, der nun nach dem erfindungsgemäßen Verfahren aus den erfaßten und gespeicherten Werten zu ermitteln ist. Dazu werden - wie oben beschrieben - Testzyklen mit verschiedenen Zykluszeiten, bei Fig.1 beispielsweise 50 sec, in der Fig.3 beispielsweise 90 sec, zugrunde gelegt, um das erfaßte Verkehrsgeschehen mathematisch zu analysieren. Bei einer Zykluszeit TZ = 50 sec ergeben sich für den Meßzeitraum ME = 360 sec 7 Zyklen. Die Anzahl der Fahrzeuge innerhalb eines jeweiligen Zyklus werden nun bezogen auf das Zeitintervall aufsummiert, z.B. die Summe über die Intervalle 1,11,21, ...,61 bildet in Fig.2 den ersten Meßpunkt (für das dortige Intervall 1). Für einen Zyklus mit einer Zykluszeit TZ von 50 sec ergibt das 10 Zeitintervalle. Die ermittelten Fahrzeugsummen S pro Zeitintervall sind in Fig.2 dargestellt. (Abbildung des Meßzeitraums auf den Testzyklus). Für diesen Testzyklus Zy läßt sich dann ein Mittelwert » errechnen. Der Mittelwert » beträgt hier 6,5. Um nun eine Aussage dahingehend zu treffen, ob der Testzyklus mit einem etwa vorhandenen Fahrzeugzyklus innerhalb der gespeicherten Meßwerte übereinstimmt, wird die Varianz für diesen Testzyklus ermittelt, denn je größer die Varianz wird, desto besser stimmt der Testzyklus mit dem tatsächlichen Fahrzeugzyklus überein. Die Varianz v beträgt für dieses Ausführungsbeispiel 2,72.

In den Fig.3 und 4 ist die Anzahl z der Fahrzeuge bzw. die Summen S der Fahrzeuge für einen weiteren Testzyklus Zy mit einer Zykluszeit TZ = 90 sec dargestellt. Bei der Zykluszeit TZ von 90 sec ergeben sich für den Meßzeitraum MZ = 360 sec 4 Testzyklen, wobei jeder Testzyklus 18 Zeitintervalle i umfaßt. Die Fahrzeugsummen für diesen Testzyklus Zy sind in Fig. 4 dargestellt. Ebenso wurde der Mittelwert » = 3,667 ermittelt und eingezeichnet. Die daraus resultierende Varianz v = 5,765.

In Fig. 5 sind von zehn verschiedenen Testzyklen mit unterschiedlichen Zykluszeiten TZ = 30 sec bis TZ = 120 sec, die Mittelwerte », die Varianzen v und die kompensierten Varianzen v′ eingezeichnet, so daß sich das dort ersichtliche Diagramm ergibt, wobei die Mittelwerte gewissermaßen Fahrzeugsummen S sind. Hier sieht man deutlich, daß mit der Varianz v schon eine Aussage bezüglich eines Zyklus zu erkennen ist. Diese Aussage wird jedoch zuverlässiger und wesentlich deutlicher sichtbar mit Hilfe der kompensierten Varianz v′. Bei einer Zykluszeit TZ von 50 sec ergibt sich ein Mittelwert » von 6,5, und eine Varianz v = 2,8, wie oben bereits gesagt.

Die dazugehörige kompensierte Varianz ist v′ = 2. Bei einem Testzyklus mit einer Zykluszeit von 60 sec ergibt sich ein Mittelwert » = 5,5, die Varianz v = 1 und die kompensierte Varianz v′ebenfalls 1, weil die kompensierte Varianz sich auf den Testzyklus mit einer Zykluszeit von 60 sec bezieht. Bei dem Testzyklus mit einer Zykluszeit von 90 sec zeigt sich nun sehr deutlich, daß ein Fahrzeugzyklus mit einer Zykluszeit von 90 sec vorhanden ist. Dabei betragen die Varianz v = 5,8 und die kompensierte Varianz v′ = 13. Mit dem erfindungsgemäßen Verfahren kann eine zuverlässige Aussage gemacht werden, ob ein Fahrzeugzyklus vorhanden ist und wenn ein Fahrzeugzyklus erkennbar ist, dessen Zyklusdauer.

## Patentansprüche

1. Verfahren für eine selbsttätige verkehrstechnische Koordinierung eines unabhängigen Knotenpunkt-Steuergeräts einer Straßenverkehrs-Lichtsignalanlage mit einem oder mehreren Nachbarknoten, wobei der von dort zufließende Verkehr erfaßt und analysiert wird,
**dadurch gekennzeichnet**,
daß für einen vorgebbaren Meßzeitraum (MZ) mit einer Vielzahl (I) von Zeitintervallen bestimter Intervalldauer (ti) die Anzahl (z) der Fahrzeuge pro Zeitintervall (i) ermittelt und gespeichert wird, daß der Meßzeitraum (MZ) in k Testzyklen (Zy) mit bestimmter, jeweils gleichlanger Zykluszeit (TZ) eingeteilt wird, daß eine Abbildung (Si) des gesamten Meßzeitraums (MZ) auf nur einen Testzyklus (Zy) mit der bestimmten Zykluszeit (TZ) vorgenommen wird, indem die Anzahl (z) der Fahrzeuge der jeweils gleichen Zeitintervalle (i) innerhalb der k vorhandenen Testzyklen aufsummiert: und gespeichert wird,
daß für die Abbildung (Si) des Meßzeitraums (MZ) auf einen Testzyklus (Zy) mit der bestimmten Zykluszeit (TZ) der Mittelwert » und die Varianz v berechnet werden, wobei die Größe der Varianz ein Maß für Periodizität des zufließenden Verkehrs für diese Zykluszeit ist,
daß solche Abbildungen und Berechnungen für eine Reihe von Testzyklen mit verschiedenen Zykluszeiten durchgeführt werden, wobei die Werte der Varianz ein Periodizitäten-Spektrum des erfaßten Verkehrs bilden,
und daß aus diesem Spektrum bei Erreichen einer vorgegebenen Signifikanz ein Fahrzeugzyklus und dessen Zykluszeit zur koordinierten Steuerung der Signalanlage mit der entsprechenden Signalumlaufzeit festgestellt wird.

2. Verfahren nach Anspruch 1,
**dadurch gekennzeichnet**, daß jeder Varianzwert (v) der verschiedenen Testzyklen (Zy) kompensiert wird, wobei der kompensierte Varianzwert (v′) mit einem Kompensationsfaktor beaufschlagt ist, der aus dem Verhältnis vom Mittelwert (»o) eines ganz bestimmten Testzyklus zu dem Mittelwert (») des jeweiligen Testzyklus (Zy) gebildet wird.

3. Verfahren nach Anspruch 1 oder 2,
**dadurch gekennzeichnet**, daß die Abbildung des Meßzeitraums (MZ) auf denjenigen Zyklus mit maximaler Varianz bzw. maximal kompensierter Varianz (Maximum des Spektrums) als gemessene Verteilung der ankommenden Verkehrsintensität in der festgestellten Signalumlaufzeit (Zykluszeit mit max. Varianz) dient, die dann für eine anschließende Versatzoptimierung verwendet wird.

## Claims

1. Method for automatically coordinating by traffic engineering an independent intersection control device of a road traffic light signal system with one or more neighbouring intersections, the traffic flowing in from there being detected and analyzed, characterized in that for a prescribable measuring period (MZ) having a multiplicity (I) of time intervals of specific interval duration (ti) the number (z) of the vehicles per time interval (i) is determined and stored, in that the measuring period (MZ) is divided into k test cycles (Zy) having a specific cycle time (TZ) respectively of identical length, in that imaging (Si) of the entire measuring period (MZ) is undertaken on only one test cycle (Zy) having the specific cycle time (TZ) by summing the number (z) of the vehicles of the respectively identical time intervals (i) within the k test cycles present: and stored, in that for imaging (Si) the measuring period (MZ) on a test cycle (Zy) having a specific cycle time (TZ) the mean value » and the variance v are calculated, the magnitude of the variance being a measure of the periodicity of the traffic flowing in for this cycle time, in that such imagings and calculations are carried out for a number of test cycles having different cycle times, the values of the variance forming a periodicity spectrum of the traffic detected, and in that when a prescribed significance is reached this spectrum is used to determine a vehicle cycle and the cycle time thereof for the purpose of coordinated control of the signal system with the corresponding signal circulation time.

2. Method according to Claim 1, characterized in that each variance value (v) of the different test cycles (Zy) is compensated, there being applied to the compensated variance value (v′) a compensation factor which is formed from the ratio of the mean value (»0) of a very specific test cycle to the mean value (») of the respective test cycle (Zy).

3. Method according to Claim 1 or 2, characterized in that the imaging of the measuring period (MZ) on that cycle having a maximum variance or a maximum compensated variance (maximum of the spectrum) serves as the measured distribution of the incoming traffic intensity in the signal circulation time determined (cycle time with maximum variance), which is then used for a subsequent offset optimization.

## Revendications

1. Procédé pour coordonner automatiquement, selon la technique du trafic, un appareil de commande indépendant de carrefour d'une installation de signaux lumineux de trafic routier avec un ou plusieurs carrefours voisins, le trafic arrivant de ces carrefours étant détecté et analysé,
caractérisé par le fait
que pendant une durée de mesure pouvant être prédéterminée (MZ), comprenant une multiplicité (I) d'intervalles de temps ayant des durées (ti) déterminées, on détermine le nombre z du véhicule par intervalle de temps (i) et on les mémorise, qu'on divise la durée de mesure (MZ) en k cycles de test (Zy) avec des durées déterminées de cycle (TZ) de même longueur, qu'on forme une représentation (Si) de l'ensemble de la durée de mesure (MZ) au cours seulement d'un cycle de test (Zy) possédant la durée déterminée de cycle (TZ), par le fait qu'on effectue la sommation des nombres (z) des véhicules des intervalles de temps respectivement identiques (i) à l'intérieur des k cycles de test présents : et qu'on les mémorise,
que pour la représentation (Si) de la durée de mesure (MZ) dans un cycle de test (Zy) possédant la durée de cycle déterminée (TZ), on calcule la valeur moyenne » et la variance v, la grandeur de la variance étant une mesure de la périodicité du trafic arrivant, pour ce temps de cycle,
qu'on exécute de tels représentations et calculs pour une série de cycles de test ayant différentes durées de cycles, les valeurs de la variance formant un spectre de périodicité du trafic détecté, et
qu'à partir de ce spectre, lorsqu'une valeur significative prédéterminée est atteinte, on détermine un cycle de véhicule et sa durée pour effectuer la commande coordonnée de l'installation de signaux avec le temps correspondant de propagation des signaux.

2. Procédé suivant la revendication 2, caractérisé par le fait que l'on compense chaque valeur de variance (v) des différents cycles de test (Zy), la valeur de la variance compensée (v′) étant multipliée par un facteur de compensation, qui est formé à partir du rapport de la valeur moyenne (»0) d'un cycle de test parfaitement déterminé à la valeur moyenne (») du cycle de test respectif (Zy).

3. Procédé suivant la revendication 1 ou 2, caractérisé par le fait que la représentation de la durée de mesure (MZ) dans le cycle présentant la variance maximale ou la variance compensée au maximum (maximum du spectre) en tant que distribution mesurée de l'intensité de trafic arrivante est utilisée en tant que distribution mesurée de l'intensité de trafic arrivant dans la durée fixée de commutation de signaux (durée de cycle avec la variance maximale), que l'on utilise ensuite pour une optimisation ultérieure du décalage.
